# FASCICULE DE BREVET EUROPEEN

(11) **EP 0 397 020 B1**
(45) Date de publication et mention de la délivrance du brevet: **01.03.1995**
(21) Numéro de dépôt: 90108314.7
(22) Date de dépôt: 02.05.1990
(51) Int. Cl.: H01H 3/40, H01H 3/00

(54) **Dispositif de commande de la puissance d'un four à micro-ondes.**
Leistungssteuerungsanordnung für einen Mikrowellenofen
Power control device for a microwave oven

(30) Priorité: 12.05.1989 FR 8906300
(43) Date de publication de la demande: 14.11.1990
(73) Titulaire: MOULINEX, F-93171 Bagnolet (FR)
(72) Inventeur: Boin, Bernard, F-50000 Saint-Lo (FR); Brisard, Pierre Alexandre Gustave, F-50000 Saint-Lo (FR)
(74) Mandataire: May, Hans Ulrich, Dr.

(56) Documents cités:
- FR-A- 786 490
- FR-A- 2 082 528
- GB-A- 898 037

## Description

L'invention se rapporte aux dispositifs de commande de la puissance des fours à micro-ondes comportant une minuterie dont le mouvement entraîne un mécanisme d'actionnement périodique de la touche d'un interrupteur monté dans le circuit d'alimentation électrique du four, ainsi que des moyens sélecteurs de modes de fonctionnement manoeuvrables par l'usager et destinés à influencer le mécanisme d'actionnement de manière à modifier les périodes de fermeture et d'ouverture dudit interrupteur afin d'obtenir des modes différents de cuisson.

Les dispositifs à engrenage destinés à commander la durée de fermeture et d'ouverture d'un interrupteur sont connus et possèdent des structures généralement adaptées à l'application dans laquelle ils sont utilisés. On connaît notamment les brevets français FR-A-2 082 528 et FR-A-786 490 décrivant de tels systèmes à engrenages.

Le dispositif décrit dans le brevet FR-A-2 082 528 est destiné à perfectionner la programmation d'une machine à laver et comporte une minuterie auxiliaire associée à des moyens permettant de changer automatiquement le rapport de démultiplication entre une roue motrice et la roue du temps de ladite minuterie auxiliaire. Le dispositif décrit dans ce brevet comporte plusieurs roues dentées contribuant ainsi à augmenter son encombrement et la complexité de son assemblage.

Le brevet FR-A-786 490 décrit un appareil destiné à fermer un circuit électrique pendant un temps connu, permettant ainsi l'étude de certains circuits, la mesure de leur constante de temps ou le contrôle des appareils tels que des relais, disjoncteurs, enregistreurs et dans lequel une fonction mécanique doit être asservie au temps pendant lequel ils sont excités. Un tel dispositif nécessite un circuit électrique auxiliaire et un moyen de mesure du temps ce qui augmente son encombrement et la complexité de son montage.

Par ailleurs les dispositifs de ce type fabriqués selon la technique dite horlogène comportent des pièces relativement petites et des cotes rigoureuses (par exemple came à profil compliqué) ce qui rend leur coût de fabrication relativement élevé.

Selon l'invention le mécanisme d'actionnement périodique comprend un actionneur qui est monté mobile à l'encontre d'un moyen élastique selon un mouvement de va- et- vient et qui porte une came destinée à venir agir sur la touche de l'interrupteur, ainsi qu'un cylindre qui est entraîné en rotation par la minuterie et qui est monté coulissant le long de son axe de rotation au moyen d'un transmetteur solidaire des moyens sélecteurs de modes, ledit actionneur et ledit cylindre présentant respectivement des moyens d'accouplement mutuels temporaires tels qu'une zone dentée portée par l'actionneur et au moins une zone d'engrènement ménagée sur la surface latérale du cylindre et comportant une série de dents qui sont réparties circonférenciellement et qui s'étendent parallèlement à l'axe du cylindre selon des longueurs différentes progressives, définissant ainsi une multiplicité de pistes dentées périphériques présentant respectivement des longueurs d'arc différentes en fonction de leur emplacement sur la hauteur du cylindre, de sorte que la durée d'engrènement dudit cylindre avec l'actionneur soit dépendante de la position du cylindre sur son axe par rapport à l'actionneur.

Ainsi, un tel dispositif à engrenage s'avère d'une réalisation simple et robuste, n'exigeant pas une technique de moulage et d'assemblage de haute précision et permet donc de réduire les coûts de fabrication.

Les caractéristiques et avantages de l'invention ressortiront d'ailleurs de la description qui va suivre, à titre d'exemple, en référence au dessin annexé dans lequel :
la figure 1 est une vue schématique d'un dispositif de commande selon l'invention.

Comme représenté, le dispositif de commande du four comporte une minuterie dont le mouvement schématisé par le pignon de sortie 1 entraîne un mécanisme d'actionnement périodique de la touche 2 d'un interrupteur 3, monté dans le circuit d'alimentation électrique du four, ainsi que des moyens sélecteurs 4 de modes de fonctionnement manoeuvrables par l'usager et destinés à influencer le mécanisme d'actionnement de manière à modifier les périodes de fermeture et d'ouverture de l'interrupteur 3 afin d'obtenir des modes différents de cuisson,

Le mécanisme d'actionnement comprend un actionneur 5 constitué par une crémaillère qui est montée mobile linéairement à l'encontre d'un moyen élastique tel qu'un ressort 6 selon un mouvement de va-et-vient et qui porte une came 7 destinée à venir agir sur la touche 2 de l'interrupteur 3, ainsi qu'un cylindre 8 qui est entraîné en rotation autour de son axe 9 au moyen d' une roue dentée 9′, et qui est monté coulissant axialement le long dudit axe 9 , au moyen d'un transmetteur 10 solidaire des moyens sélecteurs 4, ladite crémaillère 5 et ledit cylindre 8 présentant respectivement des moyens d'accouplement mutuels temporaires tels que la zone dentée 11 de la crémaillère et deux zones d'engrènement 12 ménagées sur la surface latérale du cylindre 8 et diamétralement opposées, laissant ainsi entre elles deux zones lisses 13.

Chaque zone 12 comporte une série de dents qui sont réparties circonférenciellement et qui s'étendent parallèlement à l'axe 9 du cylindre 8 selon des longueurs différentes progressives, définissant ainsi une multiplicité de pistes dentées périphériques qui présentent respectivement des longueurs d'arc différentes en fonction de leur emplacement sur la hauteur du cylindre 8, et dont, par exemple, on a illustré en traits interrompus deux possibles pistes P1 et P2.

Les dents de chaque série présentent chacune une extrémité 14 dite de base agencée sur un arc de la bordure de l'une 15 des faces transversales 15 ,16 du cylindre 8 tandis que l'autre extrémité 17 dite de sommet s'arrête le long d'une ligne hélicoïdale (schématisée en traits interrompus en 18) joignant les deux faces 15 et 16 et s'enroulant de l'extrémité 14 de la plus petite dent vers l'extrémité 17 de la plus longue dent 19 dans le sens de rotation du cylindre (flèche F),cette dent 19 s'étendant sur pratiquement toute la hauteur du cylindre et étant située en tête dans le sens de rotation dudit cylindre.

Les moyens sélecteurs de modes comportent une came 20 entraînée en rotation par un arbre de commande 21 manoeuvrable par l'usager et monté parallèle à l'axe 9 du cylindre 8 et comportant une partie active 22 s'étendant selon une hélice se déroulant coaxialement audit arbre de commande. Le transmetteur 10, présentant la forme d'une fourchette, comporte une extrémité fourchue 23 qui vient entourer l'axe 9 et qui vient en prise avec le flasque 16 du cylindre, tandis que l'autre extrémité 24 vient prendre appui sur la partie active 22 de ladite came, le transmetteur étant monté coulissant selon un axe 25 solidaire du boîtier de minuterie et également parallèle à l'axe 9 dudit cylindre 8.

Le dispositif de commande ainsi réalisé fonctionne de la manière suivante. Considérons que l'usager manoeuvre l'arbre de commande 21 pour amener la came 20 en la position de la figure 1. Au cours de ce mouvement de rotation, le transmetteur 10 en appui par son extrémité 24 sur la partie active 22 est amené à coulisser selon la flèche G le long de l'axe 25 et déplace le cylindre 8 par son extrémité fourchue 23 guidée le long de l'axe 9 jusqu'à l'amener au niveau représenté . La rotation du cylindre selon la flèche F amène donc la piste P1, qui comporte le plus grand nombre de dents, en engrènement avec la crémaillère provoquant ainsi sa translation à l'encontre du ressort 6 (flèche H). Grâce à cette translation, la came 7 vient agir sur la touche 2 de l'interrupteur qui, de sa position de repos correspondant à la fermeture du circuit d'alimentation du magnétron, passe à sa position d'ouverture coupant ainsi ladite alimentation, et maintient cette ouverture tant que la crémaillère est en prise avec la piste P1.

Lorsque l'une des zones lisses 13 arrive en regard de la crémaillère et que la dernière dent de la piste P1 échappe à cette crémaillère, celle ci est repoussée par le ressort 6 de manière à reprendre sa position d'attente pour laquelle la touche 2 est libérée et l'interrupteur 3 est fermé.

Ainsi, grâce à la rotation continue du cylindre 8 on obtient une série de va-et- vient de la crémaillère 5 qui définit les périodes d'ouverture et de fermeture de l'interrupteur 3 et donc la puissance du four.

Lorsque l'usager désire changer de mode de cuisson et donc modifier la puissance du four, il agit sur l'arbre de commande 21 de manière à faire coulisser le cylindre 8 le long de l'axe 9 jusqu'à atteindre un niveau différent par rapport à la crémaillère. Supposons que le cylindre 8 soit amené à un niveau correspondant à la piste illustrée en P2 (P2 comporte pratiquement 4 dents tandis que P1 en comporte 10), on comprendra que l'engrènement de la crémaillère et du cylindre est d'une durée plus courte que précédemment puisque le nombre de dents de cette piste est plus petit et que la crémaillère reste plus longtemps en regard de l'une des zones lisses 13 qui s'étend, à ce niveau, sur un arc de plus grande longueur que l'arc compris entre les deux pistes P1. Par conséquent, puisque la durée de fermeture de l'interrupteur 3 en sa position de repos est plus longue que précédemment, la période d'actionnement de la touche 2 de l'interrupteur 3 est modifiée et donc la puissance de fonctionnement du four est changée.

## Revendications

1. Dispositif de commande des fours à micro-ondes comportant une minuterie dont le mouvement (1) entraîne un mécanisme d'actionnement périodique de la touche (2) d'un interrupteur (3), monté dans le circuit d'alimentation électrique du four, ainsi que des moyens sélecteurs (4) de modes de fonctionnement manoeuvrables par l'usager et destinés à influencer le mécanisme d'actionnement de manière à modifier les périodes de fermeture et d'ouverture dudit interrupteur (3) afin d'obtenir des modes différents de cuisson,
**caractérisé en ce que** le mécanisme d'actionnement périodique comprend un actionneur (5) qui est monté mobile à l'encontre d'un moyen élastique (6) selon un mouvement de va-et-vient et qui porte une came (7) destinée à venir agir sur la touche (2) de l'interrupteur (3), ainsi qu'un cylindre (8) qui est entraîné en rotation par la minuterie et qui est monté coulissant axialement le long de son axe (9) de rotation au moyen d'un transmetteur (10) solidaire des moyens sélecteurs (4) de modes, ledit actionneur (5) et ledit cylindre (8) présentant respectivement des moyens d'accouplement mutuels temporaires tels qu'une zone dentée (11) portée par l'actionneur (5) et au moins une zone d'engrènement (12) ménagée sur la surface latérale du cylindre (8) et comportant une série de dents qui sont réparties circonférenciellement et qui s'étendent parallèlement à l'axe (9) du cylindre (8) selon des longueurs différentes progressives, définissant ainsi une multiplicité de pistes dentées périphériques (P1,P2...) présentant respectivement des longueurs d'arc différentes en fonction de leur emplacement sur la hauteur du cylindre (8), de sorte que la durée d'engrènement dudit cylindre (8) avec l'actionneur (5) soit fonction de la position du cylindre (8) sur son axe par rapport à l'actionneur.

2. Dispositif de commande selon la revendication 1,
**caractérisé en ce que** l'actionneur (5) est constitué par une crémaillère qui est montée mobile linéairement selon une direction transversale à l'axe (9) de rotation du cylindre (8) et dont une région adjacente à la zone dentée (11) porte la came (7).

3. Dispositif de commande selon la revendication 1 ou 2,
**caractérisé en ce que** les dents de la zone d'engrènement (12) présentent chacune une extrémité (14) dite de base agencée sur un arc de la bordure de l'une (15) des faces transversales (15,16) du cylindre (8) et une extrémité (17) dite de sommet qui s'arrête le long d'une ligne hélicoïdale (18) joignant les deux faces transversales du cylindre (8) et s'enroulant dans le sens de rotation du cylindre de l'extrémité de base (14) vers l'extrémité de sommet (17), de sorte que la dent la plus longue soit située en tête de la série de dents.

4. Dispositif de commande selon l'une quelconque des revendications précédentes,
**caractérisé en ce que** le cylindre (8) présente deux zones d'engrènement (12) diamétralement opposées.

5. Dispositif de commande selon l'une quelconque des revendications précédentes,
**caractérisé en ce que** les moyens sélecteurs (4) de modes comportent une came (20) entraînée en rotation par un arbre de commande (21) monté parallèle à l'axe (9) du cylindre (8) et comportant une partie active (22) s'étendant selon une hélice se déroulant coaxialement audit arbre de commande (21), tandis que le transmetteur (10) présente la forme d'une fourchette qui comporte une extrémité fourchue (23) venant en prise avec l'un (16) des flasques du cylindre (8) et dont l'autre extrémité (24) vient prendre appui sur la partie active (22) de la came (20), ledit transmetteur (10) étant monté coulissant selon un axe (25) également parallèle à l'axe (9) du cylindre (8).

## Patentansprüche

1. Vorrichtung zur Steuerung von Mikrowellenöfen mit einem Uhrwerk, dessen Bewegung (1) einen Mechanismus zur periodischen Betätigung der Taste (2) eines Schalters (3) antreibt, der in den elektrischen Stromkreis des Ofens gelegt ist, sowie mit einem Betriebsartwähler (4), der vom Benutzer betätigbar ist und dazu dient, den Betätigungsmechanismus so zu beeinflussen, daß die Schließ- und Öffnungsperioden des Schalters (3) modifiziert werden, um verschiedene Garweise zu erhalten, **dadurch gekennzeichnet,** daß der Mechanismus zur periodischen Betätigung ein Wirkglied (5) aufweist, das gegen die Wirkung eines elastischen Elements (6) gemäß einer Hin- und Herbewegung beweglich montiert ist und eine Nocke (7) aufweist, die dazu bestimmt ist, zur Einwirkung auf die Taste (2) des Schalters (3) zu kommen, sowie einen Zylinder (8) aufweist, der durch das Uhrwerk rotierend angetrieben ist und axial längs seiner Drehachse (9) mittels eines Übertragungselements (10) verschiebbar montiert ist, das in dauernder Verbindung mit dem Betriebsartwähler (4) steht, wobei das Wirkglied (5) und der Zylinder (8) jeweils Vorrichtungen zur vorübergehenden gegenseitigen Kupplung aufweisen, wie ein vom Wirkglied (5) getragener Zahnbereich (11) und mindestens ein an der Seitenfläche des Zylinders (8) ausgebildeter Zahneingriffsbereich (12) mit einer Reihe von Zähnen, die in Umfangsrichtung verteilt sind und sich parallel zur Achse (9) des Zylinders (8) über verschiedene zunehmende Längen erstrecken und so eine Mehrzahl von in Umfangsrichtung verlaufenden Zahnstrecken (P1, P2...) definieren, die jeweils verschiedene Bogenlängen in Abhängigkeit von ihrer Lage auf der Höhe des Zylinders (8) aufweisen, so daß die Zahneingriffsdauer des Zylinders (8) mit dem Wirkglied (5) abhängig ist von der Stellung des Zylinders (8) auf seiner Achse bezüglich des Wirkgliedes.

2. Steuervorrichtung nach Anspruch 1, **dadurch gekennzeichnet,** daß das Wirkglied (5) aus einer Zahnstange besteht, die gemäß einer Richtung quer zur Drehachse (9) des Zylinders (8) linear beweglich montiert ist und auf der ein dem Zahnbereich (11) benachbarter Bereich die Nocke (7) trägt.

3. Steuervorrichtung nach Anspruch 1 oder 2, **dadurch gekennzeichnet,** daß die Zähne des Zahneingriffsbereichs (12) jeder ein sogenanntes Basisende (14) aufweisen, das auf einem Bogen des Randes der einen (15) der Querflächen (15, 16) des Zylinders (8) liegt, und ein sogenanntes Spitzenende (17) aufweisen, das bis zu einer Schraubenlinie (18) reicht, welche die beiden Querflächen des Zylinders (8) verbindet und sich in der Drehrichtung des Zylinders vom Basisende (14) zum Spitzenende (17) abwickelt, so daß sich der längste Zahn am Kopf der Reihe von Zähnen befindet.

4. Steuervorrichtung nach einem der vorangehenden Ansprüche, **dadurch gekennzeichnet,** daß der Zylinder (8) zwei diametral entgegengesetzte Zahneingriffsbereiche (12) aufweist.

5. Steuervorrichtung nach einem der vorangehenden Ansprüche, **dadurch gekennzeichnet,** daß der Betriebsartwähler (4) ein Kurvenelement (20) aufweist, das durch eine parallel zur Achse (9) des Zylinders (8) montierte Steuerwelle (21) drehend angetrieben ist und einen Wirkabschnitt (22) aufweist, der sich längs einer Schraubenlinie erstreckt, die sich koaxial zur Steuerwelle (21) abwickelt, während das Übertragungselement (10) die Form einer Gabel hat, die ein Gabelende (23) aufweist, das in Wirkverbindung mit der einen (16) der Querflächen des Zylinders (8) kommt, und dessen anderes Ende (24) auf dem Wirkabschnitt (22) des Kurvenelements (22) aufliegt, wobei das Übertragungslement (10) gemäß einer ebenfalls zur Achse (9) des Zylinders (8) parallelen Achse (25) verschiebbar montiert ist.

## Claims

1. Device for controlling the power of microwave ovens including a timer whose movement (1) drives a mechanism for the periodic actuation of the button (2) of a switch (3) mounted in the electric power supply circuit to the oven, and means (4) for selecting functioning modes which can be manoeuvred by the user and are designed to affect the actuation mechanism so as to modify the periods of closure and opening of the said switch (3) in order to obtain different cooking modes, characterised in that the periodic actuation mechanism comprises an actuator (5) which is mounted so as to be able to move against an elastic means (6) in a reciprocating movement and which carries a cam (7) designed to come to act on the button (2) of the switch (3), and a cylinder (8) which is rotated by the timer and which is mounted so as to slide along its rotation shaft (9) by means of a transmitter (10) fixed to the mode selection means (4), the said actuator (5) and the said cylinder (8) having respectively temporary mutual coupling means such as a toothed area (11) carried by the actuator (5) and at least one meshing area (12) provided on the lateral surface of the cylinder (8) and having a series of teeth which are distributed circumferentially and which lie parallel to the shaft (9) of the cylinder (8) in different progressive lengths, thus defining a multiplicity of peripheral toothed tracks (P1, P2...) having respectively different lengths of arc according to their position on the height of the cylinder (8), so that the duration of meshing of the said cylinder (8) with the actuator (5) is dependent on the position of the cylinder (8) on its shaft with respect to the actuator.

2. Control device according to Claim 1, characterised in that the actuator (5) consists of a rack which is mounted so as to be able to move linearly in a direction transverse to the rotation shaft (9) of the cylinder (8) and on which a region adjacent to the toothed area (11) carries the cam (7).

3. Control device according to Claim 1 or 2, characterised in that the teeth in the meshing area (12) each have a so-called base end (14) arranged on an arc on the edge of one (15) of the transverse faces (15, 16) of the cylinder (8) and a so-called top end (17) which stops along a helical line (18) joining the two transverse faces of the cylinder (8) and winding in a direction of rotation of the cylinder from the base end (14) to the top end (17), so that the longest tooth is situated at the head of the series of teeth.

4. Control device according to any one of the preceding claims, characterised in that the cylinder (8) has two diametrically opposed meshing areas (12).

5. Control device according to any one of the preceding claims, characterised in that the mode selection means (4) include a cam (20) rotated by a control shaft (21) mounted parallel to the shaft (9) of the cylinder (8) and having an active part (22) extending in a helix winding coaxially with the said control shaft (21), whilst the transmitter (10) has the shape of a fork which has a forked end (23) coming into engagement with one (16) of the faces of the cylinder (8) and the other end (24) of which comes to bear on the active part (22) of the cam (20), the said transmitter (10) being mounted so as to slide along a shaft (25) also parallel to the shaft (9) of the cylinder (8).
